# EUROPÄISCHE PATENTSCHRIFT

(11) **EP 1 563 112 B1**
(45) Veröffentlichungstag und Bekanntmachung des Hinweises auf die Patenterteilung: **15.03.2006**
(21) Anmeldenummer: 03811741.2
(22) Anmeldetag: 25.10.2003
(51) Int. Cl.: C23C 2/00

(54) **VORRICHTUNG ZUR SCHMELZTAUCHBESCHICHTUNG EINES METALLSTRANGES**
DEVICE FOR HOT-DIP COATING A METAL BAR
DISPOSITIF POUR REVETIR UNE BARRE METALLIQUE PAR IMMERSION A CHAUD

(30) Priorität: 22.11.2002 DE 10254513
(43) Veröffentlichungstag der Anmeldung: 17.08.2005
(73) Patentinhaber: SMS Demag Aktiengesellschaft, 40237 Düsseldorf (DE)
(72) Erfinder: BRISBERGER, Rolf, 47661 Issum (DE); FALKENHAHN, Bodo, 40545 Düsseldorf (DE); BEHRENS, Holger, 40699 Erkrath (DE); ZIELENBACH, Michael, 57074 Siegen (DE); TENCKHOFF, Bernhard, 47239 Duisburg (DE)
(74) Vertreter: Valentin, Ekkehard
(86) Internationale Anmeldenummer: PCT/EP2003/011890
(87) Internationale Veröffentlichungsnummer: WO 2004/048633

(56) Entgegenhaltungen:
- EP-A- 0 855 450
- FR-A- 2 804 443
- PATENT ABSTRACTS OF JAPAN Bd. 1999, Nr. 14, 22. Dezember 1999 (1999-12-22) & JP 11 256296 A (NKK CORP), 21. September 1999 (1999-09-21)

## Beschreibung

Die Erfindung betrifft eine Vorrichtung zur Schmelztauchbeschichtung eines Metallstranges, insbesondere eines Stahlbandes, in der der Metallstrang vertikal durch einen das geschmolzene Beschichtungsmetall aufnehmenden Behälter und durch einen vorgeschalteten Führungskanal hindurchgeführt wird, mit mindestens zwei beiderseits des Metallstranges im Bereich des Führungskanals angeordneten Induktoren zur Erzeugung eines elektromagnetischen Feldes zum Zurückhalten des Beschichtungsmetalls im Behälter.

Klassische Metall-Tauchbeschichtungsanlagen für Metallbänder weisen einen wartungsintensiven Teil auf, nämlich das Beschichtungsgefäß mit der darin befindlichen Ausrüstung. Die Oberflächen der zu beschichtenden Metallbänder müssen vor der Beschichtung von Oxidresten gereinigt und für die Verbindung mit dem Beschichtungsmetall aktiviert werden. Aus diesem Grunde werden die Bandoberflächen vor der Beschichtung in Wärmeprozessen in einer reduzierenden Atmosphäre behandelt. Da die Oxidschichten zuvor chemisch oder abrasiv entfernt werden, werden mit dem reduzierenden Wärmeprozess die Oberflächen so aktiviert, dass sie nach dem Wärmeprozess metallisch rein vorliegen.

Mit der Aktivierung der Bandoberfläche steigt aber die Affinität dieser Bandoberflächen für den umgebenden Luftsauerstoff. Um zu verhindern, dass Luftsauerstoff vor dem Beschichtungsprozess wieder an die Bandoberflächen gelangen kann, werden die Bänder in einem Tauchrüssel von oben in das Tauchbeschichtungsbad eingeführt. Da das Beschichtungsmetall in flüssiger Form vorliegt und man die Gravitation zusammen mit Abblasvorrichtungen zur Einstellung der Beschichtungsdicke nutzen möchte, die nachfolgenden Prozesse jedoch eine Bandberührung bis zur vollständigen Erstarrung des Beschichtungsmetalls verbieten, muss das Band im Beschichtungsgefäß in senkrechte Richtung umgelenkt werden. Das geschieht mit einer Rolle, die im flüssigen Metall läuft. Durch das flüssige Beschichtungsmetall unterliegt diese Rolle einem starken Verschleiß und ist Ursache von Stillständen und damit Ausfällen im Produktionsbetrieb.

Durch die gewünschten geringen Auflagedicken des Beschichtungsmetalls, die sich im Mikrometerbereich bewegen können, werden hohe Anforderungen an die Qualität der Bandoberfläche gestellt. Das bedeutet, dass auch die Oberflächen der bandführenden Rollen von hoher Qualität sein müssen. Störungen an diesen Oberflächen führen im allgemeinen zu Schäden an der Bandoberfläche. Dies ist ein weiterer Grund für häufige Stillstände der Anlage.

Um die Probleme zu vermeiden, die im Zusammenhang mit den im flüssigen Beschichtungsmetall laufenden Rollen stehen, hat es Ansätze dazu gegeben, ein nach unten offenes Beschichtungsgefäß einzusetzen, das in seinem unteren Bereich einen Führungskanal zur vertikalen Banddurchführung nach oben aufweist und zur Abdichtung einen elektromagnetischen Verschluss einzusetzen. Es handelt sich hierbei um elektromagnetische Induktoren, die mit zurückdrängenden, pumpenden bzw. einschnürenden elektromagnetischen Wechsel- bzw. Wanderfeldem arbeiten, die das Beschichtungsgefäß nach unten abdichten.

Eine solche Lösung ist beispielsweise aus der EP 0 673 444 B1 bekannt. Einen elektromagnetischen Verschluss zur Abdichtung des Beschichtungsgefäßes nach unten setzt auch die Lösung gemäß der WO 96/03533 bzw. diejenige gemäß der JP 5086446 ein.

Die Sicherstellung der Dichtigkeit des nach unten offenen Führungskanals des Beschichtungsgefäßes ist dabei eine wichtige und schwierige Aufgabe, vor allem, wenn man an den Notfall denkt, bei dem infolge Stromausfalls der elektromagnetische Verschluss versagen kann. Hierfür sind im Stand der Technik verschiedene Möglichkeiten offenbart.

Die EP 0 630 421 B1 sieht hierfür unterhalb des Führungskanals eine Einschnürung vor, von der aus eine Rohrleitung zu einem Vorratsbehälter für schmelzflüssiges Beschichtungsmetall führt. Nähere Angaben zur Ausgestaltung dieser als Rücklaufsperre bezeichneten Einrichtung gehen aus diesem Dokument nicht hervor.

Die JP 2000273602 A offenbart unterhalb des Führungskanals eine Auffangwanne, die Beschichtungsmetall aufnehmen soll, das durch den Führungskanal nach unten abläuft. Dieses wird zu einem Behälter geführt, von wo aus es über eine Pumpe dem Beschichtungsbad wieder zugeführt wird. Auch hier sind keine konkreten und spezifischen Angaben gemacht, wie auslaufendes Beschichtungsmetall aufgefangen werden soll.

Die EP 0 855 450 B1 beschäftigt sich näher mit der Frage, wie die Dichtigkeit des unteren Bereichs des Führungskanals sichergestellt werden kann. Um diese zu gewährleisten, werden hier verschiedene Alternativlösungen offenbart. Nach einer Ausgestaltung können zwei Schieber, die beiderseits des Metallstranges angeordnet sind, senkrecht zur Oberfläche des Metallstranges an diesen herangefahren werden. Die Schieber fungieren als Verschlussstopfen und werden bei Bedarf in Kontakt mit dem Metallstrang gehalten, um einen Flüssigkeitsaustritt durch den Führungskanal nach unten zu verhindern. Allerdings ist eine relativ aufwendige Steuerung der Schieber erforderlich, um deren Funktion sicherzustellen. Eine andere Ausgestaltung sieht vor, dass ein Förderband eingesetzt wird, das austretendes Beschichtungsmetall vom Bereich unterhalb des Führungskanals in einen Auffangbehälter fördert. Diese Lösung ist jedoch sehr aufwendig und birgt die Gefahr, dass sich das Band im Laufe der Zeit mit Beschichtungsmetall zusetzt und somit seine Funktion nicht mehr ausführen kann. Eine dritte Alternativlösung zur Verhinderung des Austritts schmelzflüssigen Beschichtungsmetalls sieht ein Gasdüsensystem vor. Dabei wird ein Gasstrom von unten auf den Führungskanal gerichtet, der austretendes Beschichtungsmetall nach oben reißen und so dessen Öffnung nach unten abdichten soll. Auch diese Lösung ist sehr aufwendig und nur bedingt praxistauglich.

Aus der FR 2 798 396 A ist eine Schmelztauchbeschichtungsanlage bekannt, bei der vorgesehen ist, dass im Bodenbereich des Beschichtungsgefäßes am Übergang in den Führungskanal ein Sperrwerk angeordnet ist. Dieses soll die Strömungen im flüssigen Beschichtungskanal vom Führungskanal abhalten; hierzu ist vorgesehen, dass es mit strömungsgünstig ausgebildeten Wänden bzw. Leitblechen ausgestattet ist. Das in diesem Dokument offenbarte Sperrwerk ist jedoch nicht dazu geeignet, im Bedarfsfalle das flüssige Beschichtungsmetall vom Bereich des Führungskanals abzuhalten. In gleicher Weise ist es mit ihm nicht möglich, Einfluss auf den Beschichtungsprozess zu nehmen.

Aus der EP 0 855 450 A1 ist eine Lösung bekannt, bei der eine temporäre Abdichtung zwischen Schmelze im Beschichtungsbehälter und Führungskanal mit einem Verschluss bewerkstelligt wird, der aus schmelzbarem Material besteht, dessen Schmelzpunkt höchstens so hoch ist wie derjenige des Beschichtungsmetalls. Nach dem Schmelzen dieses Verschlusses ist die fluidische Verbindung zwischen Schmelze im Beschichtungsbehälter und Führungskanal hergestellt.

Der Erfindung liegt daher die Aufgabe zugrunde, eine Vorrichtung zum Schmelztauchbeschichten eines Metallstranges zu schaffen, mit der es möglich ist, den Beschichtungsprozess optimal zu führen und auch in einfacher Weise einen zuverlässigen Betrieb der Anlage in kritischen Betriebszuständen sicherzustellen, wenn beispielsweise die Stromversorgung der Induktoren unterbrochen ist.

Die Lösung dieser Aufgabe durch die Erfindung ist gekennzeichnet durch ein oberhalb des Führungskanals im Bodenbereich des Behälters angeordnetes Verschlussmittel zum wahlweisen Freigeben oder Unterbrechen des Flusses geschmolzenen Beschichtungsmetalls zum Metallstrang und/oder zum Führungskanal, wobei das Verschlussmittel als Wehr ausgebildet ist, das relativ zum Bodenbereich des Behälters bewegbar ist.

Erfindungsgemäß kann also wahlweise der Fluss des Beschichtungsmetalls insbesondere zum Führungskanal freigegeben oder unterbrochen werden, so dass namentlich im Falle einer Betriebsstörung keine Gefahr besteht, dass geschmolzenes Metall aus der Beschichtungsvorrichtung über den Führungskanal ausläuft.

Mit dieser Ausgestaltung ist es möglich, eine Schädigung der Beschichtungsvorrichtung bzw. einen wirtschaftlichen Verlust im genannten Falle zu vermeiden.

Gemäß einer Ausführungsform weist das Wehr zwei zusammenwirkende Teile auf, die jeweils senkrecht zur Oberfläche des Metallstranges bewegbar sind. Alternativ oder additiv hierzu kann vorgesehen werden, dass das Wehr in Förderrichtung des Metallstranges bewegbar ist.

Im letztgenannten Falle kann vorgesehen werden, dass das Wehr einteilig ausgebildet ist und die Form eines Kastens aufweist. Hierdurch kann sowohl die Herstellung des Wehres kostengünstig erfolgen als auch die Betriebstauglichkeit der Vorrichtung in besonders einfacher Weise sichergestellt werden.

Mit Vorteil weist das Wehr in seinem oberen, dem Bodenbereich des Behälters abgewandten Endbereich Abdeckmittel auf. Mit diesen kann erreicht werden, dass sich das Beschichtungsbad, in das durch die elektromagnetische Anregung durch die Induktoren Turbulenzen eingebracht werden, beruhigt. Gemäß einer Ausgestaltung ist vorgesehen, dass die Abdeckmittel als Wandabschnitte ausgebildet sind, die sich parallel zum Bodenbereich des Behälters erstrecken.

Eine andere Ausbildung sieht vor, dass die Abdeckmittel als Platte ausgebildet sind, die eine spaltförmige Ausnehmung für den Durchtritt des Metallstranges aufweist.

Die Verschlussmittel, insbesondere das Wehr, stehen bevorzugt mit manuellen, pneumatischen oder hydraulischen Betätigungsmitteln in Verbindung; die Betätigungsmittel können dabei mit einer Anlagensteuerung in Verbindung stehen, die ein Freigeben oder Unterbrechen des Flusses geschmolzenen Beschichtungsmetalls zum Metallstrang und/oder zum Führungskanal veranlasst.

In der Zeichnung sind Ausführungsbeispiele der Erfindung dargestellt.

Es zeigen:
- Fig. 1: schematisch den Schnitt durch eine Schmelztauch-Beschichtungsvorrichtung mit einem durch diese hindurch geführten Metallstrang,
- Fig. 2: die perspektivische Ansicht eines zweiteilig ausgebildeten Wehres,
- Fig. 3: die perspektivische Ansicht eines einteilig ausgebildeten Wehres,
- Fig. 4: schematisch den Schnitt durch die Schmelztauch-Beschichtungsvorrichtung mit zweiteilig ausgebildetem Wehr, wobei dieses mit Abdeckmitteln ausgestattet ist, und
- Fig. 5: die perspektivische Ansicht eines einteilig ausgebildeten Wehres mit Abdeckmitteln.

Fig. 1 zeigt schematisch eine Schmelztauch-Beschichtungsvorrichtung mit einem durch diese hindurch geführten Metallstrang 1.

Die Vorrichtung weist einen Behälter 3 auf, der mit schmelzflüssigem Beschichtungsmetall 2 gefüllt ist. Bei diesem kann es sich beispielsweise um Zink oder Aluminium handeln. Der zu beschichtende Metallstrang 1 in Form eines Stahlbandes passiert den Behälter 3 in Förderrichtung R vertikal nach oben. Es sei an dieser Stelle angemerkt, dass es grundsätzlich auch möglich ist, dass der Metallstrang 1 den Behälter 3 von oben nach unten passiert. Zum Durchtritt des Metallstranges 1 durch den Behälter 3 ist dieser im Bodenbereich geöffnet; hier befindet sich ein Führungskanal 4.

Damit das schmelzflüssige Beschichtungsmetall 2 nicht durch den Führungskanal 4 nach unten abfließen kann, befinden sich beiderseits des Metallstranges 1 zwei elektromagnetische Induktoren 5, die ein magnetisches Feld erzeugen, das der Schwerkraft des Beschichtungsmetalls 2 entgegenwirkt und damit den Führungskanal 4 nach unten hin abdichtet.

Bei den Induktoren 5 handelt es sich um zwei gegenüber angeordnete Wechselfeld- oder Wanderfeldinduktoren, die im Frequenzbereich von 2 Hz bis 10 kHz betrieben werden und ein elektromagnetisches Querfeld senkrecht zur Förderrichtung R aufbauen. Der bevorzugte Frequenzbereich für einphasige Systeme (Wechselfeldinduktoren) liegt zwischen 2 kHz und 10 kHz, der für mehrphasige Systeme (z. B. Wanderfeldinduktoren) zwischen 2 Hz und 2 kHz.

Im Bodenbereich 6 des Behälters 3 ist ein im Ausführungsbeispiel gemäß Fig. 1 zweiteilig ausgebildetes Verschlussmittel 7 bzw. 7' in Form eines Wehres angeordnet. Die beiden Teile 7, 7' des Wehres sind dabei parallel zum Boden des Behälters 3 in Richtung des Doppelpfeiles beweglich. Zur Ausführung einer Bewegung sind Betätigungsmittel 11 vorgesehen, die hier nur schematisch als Kolben-Zylinder-Einheiten illustriert sind; genauso kann jede andere Art von Betätigungsmittel zum Einsatz kommen.

Das Wehr 7 bzw. 7' ist vorliegend als in zwei Teile geteilter Kasten ausgebildet, wobei die beiden Hälfen 7 und 7' so zusammenwirken können, dass sie den Bereich des Führungskanals 4 im Bodenbereich 6 des Behälters 3 abschotten. Diese Situation ist in Fig. 1 skizziert. Das Beschichtungsmetall 2 kann folglich nicht zum Führungskanal 4 bzw. zum Metallstrang 1 vordringen. Diese geschlossene Stellung des Wehres 7 bzw. 7' ist insbesondere für zwei Betriebsfälle von Bedeutung:

Zum einen wird diese Position eingenommen, bevor die Beschichtungsanlage hochgefahren wird. Der Metallstrang 1 bewegt sich dann - ohne, dass Beschichtungsmetall 2 an ihn heran dringen kann - in Förderrichtung R nach oben, und die Induktoren 5 werden aktiviert. Erst dann werden die beiden Wehrteile 7 bzw. 7' in Richtung des Doppelpfeils vom Metallstrang 1 weg bewegt, so dass durch den sich dadurch öffnenden Kasten Beschichtungsmetall 2 zum Metallstrang 1 und in den Bereich des Führungskanals 4 vordringen kann. Da die Induktoren 5 aktiviert sind, erfolgt kein Austritt von Beschichtungsmetall 2 nach unten durch den Führungskanal 4. Das Wehr 7, 7' umschließt also zunächst den nach unten geöffneten Führungskanal 4 und somit den durch diesen hindurch laufenden Metallstrang 1 bis in eine optimierte Höhe über dem Bodenbereich 6 des Behälters 3, so dass kein Beschichtungsmetall 2 in Richtung Führungskanal 4 fließen kann. Mit Beginn des Beschichtungsprozesses wird dann das Wehr 7, 7' geöffnet, so dass das Beschichtungsmetall 2 zum Metallstrang 1 und somit in den Führungskanal 4, der jetzt jedoch durch die Induktoren 5 elektromagnetisch abgedichtet ist, zeit- und mengenoptimiert einfließen kann.

Zum anderen hat das Wehr 7, 7' dann Bedeutung, wenn es zu einem Stromausfall kommt und die Induktoren 5 (z. B. bis zum Anspringen eines Notstromaggregats) ihre Aufgabe nicht mehr wahrnehmen können, nämlich den Führungskanal 4 nach unten hin durch das aufgebaute elektromagnetische Feld abzudichten. In diesem Falle werden die beiden Wehrteile 7, 7' in Richtung des Doppelpfeils auf den Metallstrang 1 zu bewegt, bis sie sich berühren und die kastenförmige Abdeckung um den Metallstrang 1 herum bilden. Folglich kann kein weiteres Beschichtungsmetall 2 mehr zum Metallstrang 1 und zum Führungskanal 4 mehr gelangen, wodurch eine mechanische Abdichtung des Beschichtungskanals 4 sichergestellt ist. Hierdurch kann kein Beschichtungsmetall nach unten aus dem Führungskanal 4 austreten.

In Fig. 2 ist das Wehr 7, 7' nochmals in perspektivischer Darstellung skizziert, und zwar im geschlossenen Zustand. Durch die Doppelpfeile ist angedeutet, in welche Richtung in Bezug auf die Förderrichtung R des Metallstranges 1 die beiden Wehrteile 7, 7' bewegt werden können, wozu die Betätigungsmittel 11, s. Fig. 1, dienen. Zu erkennen ist, dass im Bodenbereich des Wehres 7, 7' eine Durchtrittsöffnung für den Metallstrang 1 vorhanden ist; in der dargestellten geschlossenen Position des Wehres 7, 7' ist dennoch sichergestellt, dass kein Beschichtungsmetall 2 zum Metallstrang 1 und zum Führungskanal 4 zutreten kann.

Da das Wehr 7, 7' dem Beschichtungsmetall ausgesetzt ist, ist es für einen stabilen und zuverlässigen Betrieb des Wehres 7, 7' vorteilhaft, wenn es aus möglichst wenigen Einzelteilen besteht. Während die Lösung gemäß Fig. 1 bzw. Fig. 2 ein zweiteiliges Wehr 7, 7' vorsieht, ist Fig. 3 zu entnehmen, dass das Wehr 7 auch einteilig ausgebildet sein kann. Das kastenförmig ausgebildete Wehr 7 setzt dann im Zustand, in dem es geschlossen ist, auf dem Boden 6 des Behälters 3 auf und dichtet damit den Führungskanal 4 ab. Zum Öffnen des Wehres 7 wird es senkrecht nach oben, also in Förderrichtung R, bewegt, wozu wiederum die Betätigungsmittel 11 eingesetzt werden.

Für die Durchführung eines Beschichtungsprozesses zur Herstellung eines qualitativ hochwertigen beschichteten Metallstrangs ist es vorteilhaft, wenn dafür Sorge getragen wird, dass die Oberfläche des Beschichtungsbades möglichst ruhig bleibt. Dies ist deshalb nicht von Hause aus gewährleistet, weil die elektromagnetischen Induktoren 5 durch die erzeugten Magnetfelder eine Strömung im Beschichtungsmetall 2 induzieren.

Um die Oberfläche des Beschichtungsbades zu beruhigen, ist gemäß dem Ausführungsbeispiel nach Fig. 4 vorgesehen, dass im Endbereich 8 des Wehres 7, 7' Abdeckmittel 9 vorgesehen sind, mit denen dafür Sorge getragen wird, dass sich die von den Induktoren 5 erzeugten Strömungen nicht weiter in Richtung Badoberfläche ausbreiten können.

Die durch die elektromagnetische Abdichtung im Führungskanal 4 bzw. im Behälter 3 hervorgerufene Verwirbelung des flüssigen Beschichtungsmetalls 2 kann also durch die Ausgestaltung des Wehres 7, 7' und insbesondere durch die Abdeckung 9 ferngehalten werden.

Im Falle dessen, dass das Wehr 7 einteilig ausgebildet ist, ergibt sich folgende in Fig. 5 dargestellte Möglichkeit: Hier ist das Wehr 7 mit einer Ausnehmung 10 im oberen Bereich versehen, die einen Durchtritt des Metallstranges 1 ermöglicht. Die durch die Induktoren 5 erzeugten Strömungen im Beschichtungsmetall 2 werden hier durch die Abdeckmittel 9, die hier fast eine vollständige Abkapselung des Innenbereichs des Wehres 7 zum restlichen Beschichtungsbad darstellten, abgehalten. Mit dieser Ausgestaltung ist es möglich, die Badoberfläche optimal zu beruhigen und so eine hochwertige Beschichtung sicherzustellen.

Im Falle einer Betriebsstörung und namentlich bei Ausfall der elektromagnetischen Induktoren 5 wird das Wehr 7 durch die Betätigungsmittel 11 geschlossen, so dass keine Gefahr besteht, dass das Beschichtungsmetall 2 aus dem Behälter 3 ausläuft.

### Bezugszeichenliste:

- 1: Metallstrang (Stahlband)
- 2: Beschichtungsmetall
- 3: Behälter
- 4: Führungskanal
- 5: Induktor
- 6: Bodenbereich des Behälters
- 7: Verschlussmittel
- 7': Verschlussmittel
- 8: Endbereich der Verschlussmittel
- 9: Abdeckmittel
- 10: Ausnehmung
- 11: Betätigungsmittel

- R: Förderrichtung

## Patentansprüche

1. Vorrichtung zur Schmelztauchbeschichtung eines Metallstranges (1), insbesondere eines Stahlbandes, in der der Metallstrang (1) vertikal durch einen das geschmolzene Beschichtungsmetall (2) aufnehmenden Behälter (3) und durch einen vorgeschalteten Führungskanal (4) hindurchgeführt wird, mit mindestens zwei beiderseits des Metallstranges (1) im Bereich des Führungskanals (4) angeordneten Induktoren (5) zur Erzeugung eines elektromagnetischen Feldes zum Zurückhalten des Beschichtungsmetalls (2) im Behälter (3),
**gekennzeichnet durch**,
ein oberhalb des Führungskanals (4) im Bodenbereich (6) des Behälters (3) angeordnetes Verschlussmittel (7, 7'), das in einer ersten Stellung positionierbar ist, in der der Fluss geschmolzenen Beschichtungsmetalls (2) zum Metallstrang (1) und/oder zum Führungskanal (4) freigegeben werden kann, und das in einer zweiten Stellung positionierbar ist, in der der Fluss geschmolzenen Beschichtungsmetalls (2) zum Metallstrang (1) und/oder zum Führungskanal (4) unterbrochen werden kann, wobei das Verschlussmittel (7, 7') als Wehr ausgebildet ist, das relativ zum Bodenbereich (6) des Behälters (3) bewegbar ist.

2. Vorrichtung nach Anspruch 1,
**dadurch gekennzeichnet,**
**dass** das Wehr zwei zusammenwirkende Teile (7, 7') aufweist, die jeweils senkrecht zur Oberfläche des Metallstranges (1) bewegbar sind.

3. Vorrichtung nach Anspruch 1,
**dadurch gekennzeichnet,**
**dass** das Wehr in Förderrichtung (R) des Metallstranges (1) bewegbar ist.

4. Vorrichtung nach Anspruch 3,
**dadurch gekennzeichnet,**
**dass** das Wehr einteilig ausgebildet ist und die Form eines Kastens aufweist.

5. Vorrichtung nach einem der Ansprüche 1 bis 4,
**dadurch gekennzeichnet,**
**dass** das Wehr (7, 7') in seinem oberen, dem Bodenbereich (6) des Behälters (3) abgewandten Endbereich (8) Abdeckmittel (9) aufweist.

6. Vorrichtung nach Anspruch 5,
**dadurch gekennzeichnet,**
**dass** die Abdeckmittel (9) als Wandabschnitte ausgebildet sind, die sich parallel zum Bodenbereich (6) des Behälters (3) erstrecken.

7. Vorrichtung nach Anspruch 5,
**dadurch gekennzeichnet,**
**dass** die Abdeckmittel (9) als Platte ausgebildet sind, die eine spaltförmige Ausnehmung (10) für den Durchtritt des Metallstranges (1) aufweist.

8. Vorrichtung nach einem der Ansprüche 1 bis 7,
**dadurch gekennzeichnet,**
**dass** die Verschlussmittel (7, 7'), insbesondere das Wehr, mit manuellen, pneumatischen oder hydraulischen Betätigungsmitteln (11) in Verbindung stehen.

9. Vorrichtung nach Anspruch 8,
**dadurch gekennzeichnet,**
**dass** die Betätigungsmittel (11) mit einer Anlagensteuerung in Verbindung stehen, die ein Freigeben oder Unterbrechen des Flusses geschmolzenen Beschichtungsmetalls (2) zum Metallstrang (1) und/oder zum Führungskanal (4) veranlasst.

## Claims

1. Device for hot-dip coating of a metal strip (1), particularly a steel strip, in which the metal strip (1) is guided vertically through a container (3) receiving the molten coating metal (2) and through an upstream guide channel (4), with at least two inductors (5), which are arranged on either side of the metal strip (1) in the region of the guide channel (4), for producing an electromagnetic field for restraining the coating metal (2) in the container (3), **characterised by** a closure means (7, 7'), which is arranged above the guide channel (4) in the base region (6) of the container (3) and which is positionable in a first setting in which the flow of molten coating metal (2) to the metal strip (1) and/or to the guide channel (4) can be released and is positionable in a second setting in which the flow of molten coating metal (2) to the metal strip (1) and/or to the guide channel (4) can be interrupted, wherein the closure means (7, 7') is constructed as a weir movable relative to the base region (6) of the container (3).

2. Device according to claim 1, **characterised in that** the weir comprises two cooperating parts (7, 7') respectively movable perpendicularly to the surface of the metal strip (1).

3. Device according to claim 1, **characterised in that** the weir is movable in transport direction (R) of the metal strip (1).

4. Device according to claim 3, **characterised in that** the weir is of integral construction and has the form of a tank.

5. Device according to one of claims 1 to 4, **characterised in that** the weir (7, 7') has cover means (9) in its upper end region (8) remote from the base region (6) of the container (3).

6. Device according to claim 5, **characterised in that** the cover means (9) are constructed as wall sections extending parallel to the base region (6) of the container (3).

7. Device according to claim 5, **characterised in that** the cover means (9) are constructed as a plate which has a gap-shaped recess (10) for passage of the metal strip (1).

8. Device according to one of claims 1 to 7, **characterised in that** the closure means (7, 7'), particularly the weir, are connected with manual, pneumatic or hydraulic actuating means (11).

9. Device according to claim 8, **characterised in that** the actuating means (11) are connected with a plant control which allows release or interruption of the flow of molten coating metal (2) to the metal strip (1) and/or to the guide channel (4).

## Revendications

1. Dispositif pour le revêtement par immersion dans une masse fondue d'un brin métallique (1), en particulier d'une bande d'acier, dans lequel le brin métallique (1) est guidé verticalement dans un récipient (3) contenant le métal de revêtement (2) fondu et dans un canal de guidage (4) disposé en amont, avec au moins deux inducteurs (5) disposés des deux côtés du brin métallique (1) au niveau du canal de guidage (4) pour la production d'un champ électromagnétique pour retenir le métal de revêtement (2) dans le récipient (3), **caractérisé par** un moyen de fermeture (7, 7') disposé au-dessus du canal de guidage (4) dans la zone du fond (6) du récipient (3), qui est positionnable dans une première position dans laquelle le flux de métal de revêtement (2) fondu peut être libéré vers le brin métallique (1) et/ou le canal de guidage (4) et qui est positionnable dans une deuxième position dans laquelle le flux de métal de revêtement (2) fondu vers le brin métallique (1) et/ou le canal de guidage (4) peut être interrompu, le moyen de fermeture (7, 7') étant réalisé comme un déversoir qui peut être déplacé par rapport à la zone de fond (6) du récipient (3)

2. Dispositif selon la revendication 1, **caractérisé en ce que** le déversoir présente deux parties (7, 7') qui interagissent et qui peuvent être déplacées à chaque fois perpendiculairement par rapport à la surface du brin métallique (1).

3. Dispositif selon la revendication 1, **caractérisé en ce que** le déversoir peut être déplacé dans le sens de transport (R) du brin métallique (1).

4. Dispositif selon la revendication 3, **caractérisé en ce que** le déversoir est réalisé sous forme d'une pièce et présente la forme d'une caisse.

5. Dispositif selon l'une quelconque des revendications 1 à 4, **caractérisé en ce que** le déversoir (7, 7') présente, dans sa zone d'extrémité (8) supérieure, opposée à la zone de fond (6) du récipient (3), des moyens de recouvrement (9).

6. Dispositif selon la revendication 5, **caractérisé en ce que** les moyens de recouvrement (9) sont réalisés sous forme de sections de paroi qui s'étendent parallèlement à la zone de fond (6) du récipient (3).

7. Dispositif selon la revendication 5, **caractérisé en ce que** les moyens de revêtement (9) sont réalisés sous forme de plaque qui présente un évidement (10) en forme de fente pour le passage du brin métallique (1).

8. Dispositif selon l'une quelconque des revendications 1 à 7, **caractérisé en ce que** les moyens de fermeture (7, 7'), en particulier le déversoir, sont raccordés à des moyens d'actionnement (11) manuels, pneumatiques ou hydrauliques.

9. Dispositif selon la revendication 8, **caractérisé en ce que** les moyens d'actionnement (11) sont raccordés à un dispositif de commande de l'installation qui permet une libération ou une interruption du flux de métal de revêtement (2) fondu vers le brin métallique (1) et/ou vers le canal de guidage (4).
